# EUROPÄISCHE PATENTSCHRIFT

(11) **EP 3 216 969 B1**
(45) Veröffentlichungstag und Bekanntmachung des Hinweises auf die Patenterteilung: **22.05.2019**
(21) Anmeldenummer: 16020073.9
(22) Anmeldetag: 10.03.2016
(51) Int. Cl.: E06B 9/17

(54) **GEBÄUDEVERSCHATTUNGSVORRICHTUNG SOWIE BEFESTIGUNGSANORDNUNG ZUR BEFESTIGUNG DEREN WICKELWELLENKASTENS AN EINEM FENSTER- ODER TÜRRAHMEN**
BUILDING SUNSHADING DEVICE, AND FIXING ASSEMBLY FOR FIXING ITS WINDING SHAFT BOX TO A WINDOW OR DOOR FRAME
DISPOSITIF PARE-SOLEIL DE BÂTIMENT ET SYSTÈME DE FIXATION DESTINÉ À FIXER SON CAISSON D'ARBRE D'ENROULEMENT SUR UNE FENÊTRE OU UNE PORTE

(43) Veröffentlichungstag der Anmeldung: 13.09.2017
(73) Patentinhaber: ROMA KG, 89331 Burgau (DE)
(72) Erfinder: Pfaudler, Volker, 89349 Burtenbach (DE); Schiller, Hermann, 89367 Waldstetten (DE)
(74) Vertreter: Munk, Ludwig

(56) Entgegenhaltungen:
- EP-A2- 1 213 435
- EP-A2- 2 025 857
- EP-B1- 1 775 416
- DE-A1- 19 809 603
- DE-A1-102005 055 384
- DE-A1-102012 100 524

## Beschreibung

Die vorliegende Erfindung betrifft eine zur Befestigung eines Wickelwellenkastens auf einem Fenster- oder Türrahmen dienende Befestigungsanordnung gemäß dem Oberbegriff des Anspruchs 1, sowie eine mit der Befestigungsanordnung ausgestattete Gebäudeöffnungsverschattungsvorrichtung.

Um einen montagefreundlichen Einbau bei guter Wärmedämmung zu gewährleisten wird heute häufig das Fenster und der zugeordnete Aufsatzrollladenkasten zu einer Gesamteinheit vormontiert und dann als Einheit in die dafür vorgesehene Fensteröffnung am Gebäude eingesetzt.

Bekannte Lösungen hierfür verwenden Metallbügel, die an den stirnseitigen Seitenteilen des Rollladenkastens einerseits und dem Fensterrahmen andererseits befestigt werden, um so Fenster und Rollladenkasten zu der insgesamt in die Gebäudeöffnung einsetzbaren Gesamteinheit zu verbinden. Die beidseitig angebrachten Bügel verhindern dabei ein Abkippen oder Abrutschen des Rollladenkastens vom Fenster beim Einsetzen der Gesamteinheit.

Die deutsche Patentanmeldung DE 102005055384 A1 zeigt ein solches Befestigungskonzept, wobei die seitlichen Blechstreifen bzw. Metallbügel in einer ersten Stellung (Transportposition) nicht über den Rand des Kastenseitenteils hinausragen, sondern nur in einer zweiten Stellung, der Montageposition, in der das Blech dann am Fensterrahmen befestigt wird. Dabei soll das Befestigungsblech auch in der Transportstellung am Kasten fixierbar sein, wofür ein am Kasten angebrachtes Trägerelement vorgesehen ist.

Die deutsche Patentanmeldung DE 102012100524 A1 zeigt die seitliche Befestigung eines Rollladenkastens an einem Fenster- oder Türrahmen mittels eines Blechstreifens, welcher per Spreizdübel an der Kastenstirnseite befestigt wird.

Der europäischen Patentschrift EP 1775416 B1 ist ein Befestigungssystem für einen Aufsatzrollladenkasten zu entnehmen, welches wenigstens ein Kopfstück eines Aufsatzrollladenkastens und ein Seitenlaschenelement umfasst, über das das Kopfstück mit einem Blendrahmen einer Tür oder eines Fensters zu verbinden ist. Dabei können das Seitenlaschenelement und das Kopfstück miteinander rastverbunden werden. Ferner weist das Seitenlaschenelement an seinem unteren Ende Klemmvorsprünge auf, wobei das untere Ende des Seitenlaschenelements in eine Nut des Fensterrahmens einschiebbar und darin mit den Klemmvorsprüngen verklemmbar ist.

Hiervon ausgehend ist es Aufgabe der vorliegenden Erfindung, eine zur Befestigung eines Wickelwellenkastens auf einem Fenster- oder Türrahmen dienende Befestigungsanordnung und eine damit ausgestattete Gebäudeöffnungsverschattungsvorrichtung zu schaffen, die neben einer einfachen Befestigung des Wickelwellenkastens auf dem Rahmen eine große Kompatibilität zu vielen unterschiedlichen Fenster- oder Türrahmen verspricht.

Dies Aufgabe wird hinsichtlich der Befestigungsanordnung mit den Merkmalen des Anspruchs 1 gelöst, hinsichtlich der Gebäudeöffnungsverschattungsvorrichtung mit den Merkmalen des Anspruchs 10.

Die ein Seitenteil des Wickelwellenkastens und einen Verbindungsbügel aufweisende Befestigungsanordnung des Oberbegriffs des Anspruchs 1 umfasst erfindungsgemäß ferner einen Klipsadapter am unteren Endabschnitt des Verbindungsbügels , welcher mit einer Anzahl Klipselementen versehen ist, mit denen er in der Verbindungsstellung mit Gegenklipselementen der Vertikalstrebe klipsverbunden ist, d.h. mit den Gegenklipselementen der Vertikalstrebe klipsverbindbar ist.

Die Fensterhersteller fertigen Ihre Rahmen meist schon mit vorgegebenen Gegenklipselementen, die man sich für die Anbindung des Verbindungsbügels zu Nutze machen kann. Die bei der erfindungsgemäßen Gebäudeöffnungsverschattungsvorrichtung beidseitig vorgesehenen Verbindungsbügel können somit einfach von der Seite her auf den Fensterrahmen geklipst werden. Der Vorteil der erfindungsgemäßen Lösung liegt in einer einfachen und zeitsparenden Montage auf der Baustelle.

Der Klipsadapter kann dabei beispielsweise ein auf den Verbindungsbügel aufgeschrumpftes oder anderweitig vorab fest mit dem Verbindungsbügel verbundenes Plastikteil oder -profil sein. Vorteilhaft ist es jedoch, wenn der Klipsadapter als nicht fest mit dem Verbindungsbügel verbundenes, sondern beispielsweise erst auf der Baustelle daran anbringbares Bauteil bzw. Profil ausgebildet ist. Denn verschiedene Fensterhersteller fertigen Ihre Rahmen mit verschiedenen Gegenklipselementen, die bei hoher Gleichteiligkeit in der Fertigung durch Auswahl des richtigen Klipsadapters für das jeweilige Fenster auf der Baustelle kompatibel gemacht werden können. Bevorzugt kann der Klipsadapter kostengünstig aus Kunststoff gefertigt werden, wohingegen der höher belastete Verbindungsbügel aus einem Flacheisen bzw. Flachmetallstreifen geformt sein kann. Vorteilhaft ist ein aufklips- oder -schiebbares Kunststoffprofil bzw. ein aufklips- oder -schiebbarer Kunststoffschuh, welches das Anbringen oder Austauschen des Klipsadapters am Verbindungsbügel erleichtert

Im Sinne einer Kompatibilität zu einer größeren Anzahl unterschiedlicher Fenster- und Türrahmen bzw. unterschiedlicher Fensterhersteller ist es ferner vorteilhaft, wenn die Befestigungsanordnung eine Mehrzahl unterschiedlicher Klipsadapter mit sich unterscheidenden Klipselementen umfasst, so dass die Befestigungsanordnung zu Gegenklipselementen unterschiedlicher Rahmen kompatibel ist. Denn die Klipsadapter sind als Kunststoffprofile relativ günstig herstellbar. Die Auswahl des richtigen Klipsadapters bzw. im Falle eines Irrtums der Austausch des Klipsadapters genügt dann auf der Baustelle, um Kompatibilität zu den Gegenklipselementen des jeweliigen Fensters herzustellen, an dem der Wickelwellenkasten, also in der Regel der Rollladenkasten angebracht werden soll.

Alternativ oder ergänzend könnte auch ein Klipsadapter vorgesehen sein, an dem Klipselemente für unterschiedliche Fensterrahmen vorhanden sind. Als Klipselemente kommen dabei beispielsweise zum Rahmen hin vorspringende, in Verbindungsstellung vertikal verlaufende Klipsleisten in Frage, die an ihrem freien Ende einen nasenförmigen Rastvorsprung oder der gleichen tragen, mit welchen sie in Hintergriff mit entsprechenden, entlang der Vertikalstrebe des Fensterrahmens vorgesehenen Gegenrastnasen gebracht werden können.

Um das untere Ende des Verbindungsbügels nach dem Erreichen der Verbindungsstellung mit einem Rahmen eines seltener eingesetzten Fensterherstellers zu verbinden können am unteren Endabschnitt des Verbindungsbügels jedoch auch - ergänzend zu dem bzw. den Klipsadaptern für Rahmen bekannterer und häufiger anzutreffender Fensterhersteller - Bohrungen vorgesehen sein, an denen der Verbindungsbügel mit der Vertikalstrebe verschraubbar ist.

Vorteilhaft weist der Verbindungsbügel ferner einen oberseitig an den Körper anschließenden Gelenkabschnitt auf, welcher zusammen mit der Aufnahme am Kastenseitenteil ein Scharnier bildet, an dem der Verbindungsbügel in die Verbindungsstellung verschwenkbar ist.

Durch Einschwenken der bei der erfindungsgemäßen Gebäudeöffnungsverschattungsvorrichtung beidseitig vorgesehenen Verbindungsbügel in ihre Verbindungsstellung und Aufklipsen derselben an der jeweils zugeordneten Vertikalstrebe lässt sich dann die seitliche Befestigung des zumeist bei liegendem Fenster- oder Türrahmen auf die oberen, horizontalen Strebe des Rahmens aufgesetzte Wickelwellenkasten am Fenster- bzw. Türrahmen insgesamt komplett werkzeugfrei durchführen.

Der besondere Vorteil dieser Weiterbildung liegt somit in einer werkzeuglosen, einfachen und zeitsparenden Montage des Verbindungsbügels, nicht nur am Seitenteil des Wickelwellenkastens, sondern, nach Einschwenken in Richtung Verbindungsstellung, auch durch bloßes Aufklipsen auch an der jeweiligen Vertikalstrebe des Rahmens. Die seitliche Fixierung des Wickelwellenkastens am Fensterrahmen auf der Baustelle kann also insgesamt werkzeuglos und schnell erfolgen.

Dabei kann ein über ein fest am Seitenteil angebrachtes Scharniergelenk angelenkter Verbindungsbügel vorgesehen sein. Aus Verpackungs- und Kostengründen ist es jedoch bevorzugt, wenn der Verbindungsbügel und das zugeordnete Seitenteil als zusammensteckbare, separate Bauteile ausgebildet sind. Die beiden Verbindungsbügel können dann in der Transportverpackung des Wickelwellenkastens einfach lose beigelegt sein und ragen nicht über die Seitenteile hinaus. Wenn der Verbindungsbügel in einer zur Vertikalen geneigten Einsteckstellung mit seinem Gelenkabschnitt in die Aufnahme hinein bis in eine Scharnierstellung einsteckbar und anschließend aus seiner Scharnierstellung in seine Verbindungsstellung verschwenkbar ist ergibt sich dabei eine zeitsparende und werkzeuglose Montage des Verbindungsbügels am Seitenteil des Wickelwellenkastens durch bloßes Einstecken und anschließendes Einscharnieren in die Verbindungsstellung.

Baulich besonders einfach und kostengünstig ist es, wenn die Aufnahme aus einer Anzahl in beispielsweise die Kastenstirnwand bildende Außenwand des Seitenteils hinein verlaufender oder diese Außenwand des Seitenteils durchdringender Einstecköffnungen besteht, welche Anzahl Einstecköffnungen sich insgesamt längs einer Scharnierachse erstreckt, um die herum der Verbindungsbügel in seine Verbindungsstellung einscharniert werden soll. Der Gelenkabschnitt kann sich dabei mit seiner Breite in Querrichtung des Verbindungsbügels erstrecken, welche in Scharnierstellung des Verbindungsbügels mit der Scharnierachsrichtung fluchtet, in der sich die Anzahl Einstecköffnungen an der Kastenstirnwand erstreckt, so dass sich für den Monteur sofort erschließt, wie er den Verbidnugnsbügel an der Kastenseitenwand ansetzen soll. Der Gelenkabschnitt des Verbindungsbügels kann als Fortsatz des Körpers am oberen Ende des Verbindungsbügels ausgebildet sein, welcher Fortsatz beispielsweise einfach in den Metallflachstreifen miteingeformt ist, aus dem auch der Körper des Verbindungsbügels besteht.

Wenn darüber hinaus eine Einstecktiefenbegrenzungseinrichtung vorgesehen ist, welche verhindert, das der Verbindungsbügel weiter als bis in seine Scharnierstellung in die Aufnahme hinein gesteckt wird gestaltet sich dieser Vorgang besonders einfach.

Dazu kann der Gelenkabschnitt gabelförmig mit einer Mehrzahl in Querrichtung des Verbindungsbügels fluchtend angeordneter Einsteckzinken ausgebildet sind und die Aufnahme mit einer entsprechenden Mehrzahl in Scharnierachsrichtung fluchtend angeordneter, den Einsteckzinken zugeordneten Einstecköffnungen. Das zwischen den Einstecköffnungen vorhandene Material begrenzt dann das Einschieben auf die gewünschte Tiefe und sorgt für eine gute Fluchtung der Scharniergelenkachsen am Kastenseitenteil und am Verbindungsbügel. Denkbar wäre es auch, den Körper des Verbindungsbügels alternativ oder ergänzend breiter und/oder dicker als seinen Gelenkabschnitt und die dem Gelenkabschnitt zugeordnete Anzahl von Einstecköffnungen auszubilden, um die Einstecktiefe auf das gewünschte Maß zu begrenzen.

Denkbar wäre es auch, alternativ oder ergänzend den Gelenkabschnitt mit einem vom Körper des Verbindungsbügels zu seinem freien Ende hin um die Scharnierachse gekrümmten, vorzugsweise bogenförmig gekrümmten Verlauf auszuformen, wobei sich der Gelenkabschnitt in Scharnierachsrichtung fluchtend erstreckt. Diese Weiterbildung ergibt nicht nur eine gewisse Einstecktiefenbegrenzung, sondern auch eine Führung der vom Monteur auszuführenden Einscharnierbewegung.

Nachfolgend wird anhand der beiliegenden Zeichnungen eine vorteilhafte Ausführungsform der Erfindung näher erläutert. Es zeigen:
- Figur 1: eine teilausgeschnittene Seitenansicht eines auf einen Fensterrahmen aufgesetzten, mit einer Befestigungsanordnung gemäß einer Ausführungsform der Erfindung ausgestatteten Rollladenkastens;
- Figur 2: Einzelheit II in Figur 1;
- Figur 3: eine der Fig. 1 entsprechende Ansicht mit einer Erläuterung der Montageabfolge der Befestigungsanordnung;
- Figur 4: eine der Fig. 3 entsprechende Schnittansicht;
- Figur 5: eine der Fig. 1 entsprechende Ansicht, wobei die Befestigungsanordnung einen zusätzlichen Klipsadapter umfasst; und
- Figur 6: eine Detailansicht im Schnitt entlang Linie VI-VI in Fig. 5.

Zunächst wird Bezug genommen auf die Fig. 1, welche einen auf einen Fensterrahmen aufgesetzten Rollladenkasten zeigt, der auf der Baustelle mit dem Fensterrahmen verbunden werden soll, um dann als Gesamteinheit aus liegender Stellung aufgerichtet und in die jeweilige Fensterlaibung eingesetzt zu werden.

Dazu weist der Rollladenkasten eine Befestigungsanordnung an seinen beiden Stirnseiten auf, wobei in der Fig. 1 nur eine Stirnseite gezeigt ist. Die Befestigungsanordnung umfasst ein Seitenteil 1 des Rollladenkastens, sowie einen Verbindungsbügel 3 zum Verbinden des Rollladenkastens über seine Seitenteile 1 mit den beiden Vertikalstreben 2 des Fensterrahmens. Der Verbindungsbügel 3 ist dabei insgesamt aus einem Flachstahlstreifen ausgeformt und weist dementsprechend einen längserstreckten, flachen Körper auf, an dessen oberen Ende ein als Fortsatz ausgebildeter Gelenkabschnitt 4 anschließt, der insbesondere der Figur 2 zu entnehmen ist.

Die Figuren 1 und 2 zeigen den Verbindungsbügel in einer Montagesituation vor dem Ansetzen an das Seitenteil 1 bzw. die Kastenseitenwand 1. Die Kastenseitenwand 1 weist eine als eine Reihe von Einstecköffnungen ausgebildete Aufnahme 5 für den als eine Reihe von Gabelzinken ausgebildeten Gelenkabschnitt 4 des Verbindungsbügels 3 auf. Der Gelenkabschnitt 4 bildet also zusammen mit der Aufnahme 5 ein Scharnier, an dem der Verbindungsbügel 3 in eine Verbindungsstellung einschwenkbar ist, wie dies der Fig. 3 zu entnehmen ist.

Wie aus der Fig. 3 hervorgeht, wird der Verbindungsbügel 3 dabei in einer zur vertikal geneigten Einsteckstellung an das Kastenseitenteil 1 angesetzt und mit seinem Gelenkabschnitt 4 in die Aufnahme 5 des Kastenseitenteils soweit eingesteckt, bis er eine Scharnierstellung erreicht, aus der er dann unter Eindrehen der Gabelzinken des Gelenkabschnitts 4 in die Einstecköffnungen der Aufnahme 5 in die vertikale Verbindungsstellung, d.h. in Anlage an der Vertikalstrebe des Fensterrahmens verschwenkt werden kann, wie durch Pfeil in Fig. 3 angedeutet.

Wie aus der Fig. 2 hervorgeht sind die Gabelzinken des Gelenkabschnitts 4 dabei bogenförmig gekrümmt. Wie insbesondere aus Fig. 4 hervorgeht, sind die die Einstecköffnungen der Aufnahme 5 nach oben hin begrenzenden Wandabschnitte dabei entsprechend der bogenförmigen Krümmung der Gabelzinken des Gelenkabschnitts 4 halbkreisförmig abgerundet, so dass das Eindrehen des Gelenkabschnitts 4 in die Aufnahme 5 vereinfacht wird.

Der Verbindungsbügel 3 weist dabei an seinem unteren Endabschnitt Bohrungen 6 auf, an denen er an der Vertikalstrebe 2 des Fensterrahmens angeschraubt werden kann. Die meisten Fensterhersteller fertigen ihre Rahmen jedoch bereits mit Einklipsmöglichkeiten, die sich der Erfinder für die Verbindung des Verbindungsbügels 3 mit der Vertikalstrebe 2 zunutze macht.

Dabei weist die Befestigungsanordnung zusätzlich einen in Figur 5 gezeigten Klipsadapter 7 auf, der auf den unteren Endabschnitt des Verbindungsbügels 3 aufgeschoben wird und als Klipselemente 8 zwei Klipsleisten 8 aufweist, die bei auf den Verbindungsbügel 3 aufgeschobenem Klipsadapter 7 zur Vertikalstrebe 2 hin vorspringen.

Die Fig. 6 zeigt den Verbindungsbügel 3 mit aufgeschobenem Klipsadapter 7 in Verbindungsstellung an der Vertikalstrebe 2. Dabei erkennt man die mit nasenförmigen Vorsprüngen entsprechenden Gegenrastnasen an der Vertikalstrebe hintergreifenden Klipsleisten 8 des Klipsadapters 7, sowie zwei Schienenvorsprünge 9, mit denen der Klipsadapter 7 den Verbindungsbügel 3 an seinen beiden Längskanten umgreift.

Abwandlungen und Modifikationen der gezeigten Ausführungsform sind möglich, ohne den Rahmen der Erfindung zu verlassen.

## Patentansprüche

1. Befestigungsanordnung zur Befestigung eines Wickelwellenkastens auf einem Fenster- oder Türrahmen, mit:
einem Seitenteil (1) des Wickelwellenkastens, welches eine Aufnahme (5) zum Anbringen eines in seiner Verbindungsstellung nach unten über das Seitenteil (1) hinausragenden Verbindungsbügels (3) aufweist, und
dem Verbindungsbügel (3), welcher in der Verbindungsstellung oberseitig an der Aufnahme (5) des Seitenteils (1) und unterseitig an einer Vertikalstrebe (2) des Rahmens angebracht ist, wobei der Verbindungsbügel (3) einen aus einem Flachstreifen gebildeten, insgesamt längserstreckten oder beidseits einer Abkröpfung in die gleiche Richtung längserstreckten Körper mit einem in der Verbindungsstellung dem Verlauf der Vertikalstrebe (2) folgenden, da daran angebrachten unteren Endabschnitt aufweist,
**dadurch gekennzeichnet, dass**
die Befestigungsanordnung ferner einen Klipsadapter (7) am unteren Endabschnitt des Verbindungsbügels (3) umfasst, welcher mit einer Anzahl Klipselementen (8) versehen ist, mit denen er in der Verbindungsstellung mit Gegenklipselementen der Vertikalstrebe (2) klipsverbunden ist, wobei
die Befestigungsanordnung eine Mehrzahl unterschiedlicher Klipsadapter mit sich unterscheidenden Klipselementen umfasst, so dass die Befestigungsanordnung zu Gegenklipselementen unterschiedlicher Rahmen kompatibel ist.

2. Befestigungsanordnung nach Anspruch 1, **dadurch gekennzeichnet, dass** der Klipsadapter (7) ein auf den unteren Endabschnitt des Verbindungsbügels (3) aufklips- oder -schiebbarer Klipsadapter (7) ist, der nach dem Aufklipsen oder -schieben auf den Verbindungsbügel (2) mit den Gegenklipselementen der Vertikalstrebe (2) klipsverbindbar ist.

3. Befestigungsanordnung nach Anspruch 1 oder 2, **dadurch gekennzeichnet, dass** der Klipsadapter (7) aus einem Kunststoffprofil besteht und der Verbindungsbügel aus einem Flachmetallstreifen geformt ist.

4. Befestigungsanordnung nach Anspruch 1, 2 oder 3, **dadurch gekennzeichnet, dass** im unteren Endabschnitt des Verbindungsbügels (3) eine Anzahl Bohrungen (6) vorgesehen sind, an der der Verbindungsbügel (3) mit der Vertikalstrebe (2) verschraubbar ist.

5. Befestigungsanordnung nach einem der vorhergehenden Ansprüche, **dadurch gekennzeichnet, dass** der Verbindungsbügel (3) und das Seitenteil (1) als zusammensteckbare, separate Bauteile ausgebildet sind.

6. Befestigungsanordnung nach einem der vorhergehenden Ansprüche, **dadurch gekennzeichnet, dass** die Aufnahme (5) aus einer Mehrzahl horizontal nebeneinander in eine Außenwand des Seitenteils (1) hinein verlaufender oder die Außenwand des Seitenteils (1) durchdringender Einstecköffnungen besteht, der eine Mehrzahl in Querrichtung des Verbindungsbügels (3) nebeneinander angeordneter Einsteckzinken am oberen Ende des Verbindungsbügels (3) zugeordnet ist.

7. Befestigungsanordnung nach einem der vorhergehenden Ansprüche, **dadurch gekennzeichnet, dass** der Verbindungsbügel (3) einen oberseitig an seinen Körper anschließenden Gelenkabschnitt (4) aufweist, welcher zusammen mit der Aufnahme (5) ein Scharnier bildet, an dem der Verbindungsbügel (3) in die Verbindungsstellung verschwenkbar ist, wobei der Verbindungsbügel (3) in einer zur Vertikalen geneigten Einsteckstellung mit seinem Gelenkabschnitt (4) in die Aufnahme (5) hinein bis in eine Scharnierstellung einsteckbar und anschließend aus seiner Scharnierstellung in seine Verbindungsstellung verschwenkbar ist.

8. Befestigungsanordnung nach Anspruch 7, **dadurch gekennzeichnet, dass** die Aufnahme (5) aus einer Anzahl horizontal nebeneinander in eine Außenwand des Seitenteils (1) hinein verlaufender oder die Außenwand des Seitenteils (1) durchdringender Einstecköffnungen besteht welche sich insgesamt längs einer Scharnierachse erstreckt, wobei sich der Gelenkabschnitt als Fortsatz des Körpers am oberen Ende des Verbindungsbügels (3) mit seiner Breite in in Scharnierstellung mit der Scharnierachsrichtung fluchtender Querrichtung des Verbindungsbügels (3) erstreckt, wobei vorteilhaft eine Einstecktiefenbegrenzungseinrichtung vorgesehen ist, welche verhindert, das der Verbindungsbügel (3) weiter als bis in seine Scharnierstellung in die Aufnahme (5) hinein gesteckt wird.

9. Befestigungsanordnung nach Anspruch 7 oder 8, **dadurch gekennzeichnet, dass** der Gelenkabschnitt (4) einen vom Körper des Verbindungsbügels (3) zu seinem freien Ende hin um die Scharnierachse gekrümmten, vorzugsweise bogenförmig gekrümmten Verlauf aufweist, wobei sich der Gelenkabschnitt in Scharnierachsrichtung fluchtend erstreckt, und wobei vorzugsweise auch die jede Einstecköffnung oberseitig begrenzende Wand einen um die Scharnierachse gekrümmten, vorzugsweise halbkreisförmig gekrümmten Verlauf aufweist.

10. Gebäudeöffnungsverschattungsvorrichtung, insbesondere Rollladen, mit einem auf einem Fenster- oder Türrahmen aufsetzbaren, eine Wickelwelle drehbar abstützenden Wickelwellenkasten, **dadurch gekennzeichnet, dass** an beiden Stirnseiten des Wickelwellenkastens eine Befestigungsanordnung nach einem der vorhergehenden Ansprüche vorgesehen ist.

## Claims

1. Fixing assembly for fixing a winding shaft box to a window or door frame, comprising:
a side part (1) of the winding shaft box which has a receptacle (5) for attaching a connecting bracket (3) which in its connecting position projects downwards beyond the side part (1), and
the connecting bracket (3), which in the connecting position is attached on the upper side to the receptacle (5) of the side part (1) and on the lower side to a vertical strut (2) of the frame, wherein the connecting bracket (3) has a body which is formed from a flat strip, extends longitudinally overall or longitudinally on both sides of a bend in the same direction, and has a lower end section which in the connecting position follows the course of the vertical strut (2) and is attached thereto,
**characterized in that**
the fixing assembly further comprises a clip adapter (7) at the lower end portion of the connecting bracket (3), which is provided with a number of clip elements (8) with which it is clip-connected in the connecting position with counter-clip elements of the vertical strut (2), wherein
the fixing assembly comprises a plurality of different clip adapters having mutually differing clip elements such that the fixing assembly is compatible with counter-clip elements of different frames.

2. Fixing assembly according to claim 1, **characterized in that** the clip adapter (7) is a clip adapter (7) which can be clipped or pushed onto the lower end section of the connecting bracket (3) and which, after clipping or pushing onto the connecting bracket (2), can be clip-connected to the counter-clip elements of the vertical strut (2).

3. Fixing assembly according to claim 1 or 2, **characterized in that** the clip adapter (7) consists of a plastic profile and the connecting bracket is formed from a flat metal strip.

4. Fixing assembly according to claim 1, 2 or 3, **characterized in that** a number of bores (6) are provided in the lower end section of the connecting bracket (3), on which the connecting bracket (3) can be bolted to the vertical strut (2).

5. Fixing assembly according to one of the preceding claims, **characterized in that** the connecting bracket (3) and the side part (1) are designed as separate components which can be plugged together.

6. Fixing assembly according to one of the preceding claims, **characterized in that** the receptacle (5) consists of a plurality of insertion openings which extend horizontally next to one another into an outer wall of the side part (1) or penetrate through the outer wall of the side part (1), and to which is assigned a plurality of insertion tines which are arranged next to one another in the transverse direction of the connecting bracket (3) at the upper end of the connecting bracket (3).

7. Fixing assembly according to one of the preceding claims, **characterized in that** the connecting bracket (3) has a hinge section (4) which adjoins its body on the upper side and which together with the receptacle (5) forms a hinge at which the connecting bracket (3) can be pivoted into the connecting position, wherein the connecting bracket (3), in an insertion position inclined to the vertical, is insertable with its hinge section (4) into the receptacle (5) as far as a hinge position and subsequently is pivotable from its hinge position into its connecting position.

8. Fixing assembly according to claim 7, **characterized in that** the receptacle (5) consists of a number of insertion openings which extend horizontally next to one another into an outer wall of the side part (1) or penetrate the outer wall of the side part (1) and extend overall along a hinge axis, wherein the hinge section extends as an extension of the body at the upper end of the connecting bracket (3) with its width in the transverse direction of the connecting bracket (3) aligned with the hinge axial direction in the hinge position, wherein an insertion depth limiting device is advantageously provided which prevents the connecting bracket (3) from being inserted further into the receptacle (5) than into its hinge position.

9. Fixing assembly according to claim 7 or 8, **characterized in that** the hinge section (4) has a progression which is curved, preferably arcuately curved, from the body of the connecting bracket (3) towards its free end about the hinge axis, wherein the hinge section extends in alignment in the hinge axial direction, and wherein preferably also the wall bounding each insertion opening on the top side has a curved, preferably semicircularly curved, progression about the hinge axis.

10. Building opening shadowing device, in particular roller shutter, having a winding shaft box which can be placed on a window or door frame and rotatably supports a winding shaft, **characterized in that** a fixing assembly according to one of the preceding claims is provided on both end faces of the winding shaft box.

## Revendications

1. Ensemble de fixation pour la fixation d'un caisson d'arbre d'enroulement sur un cadre de fenêtre ou de porte, comprenant:
une partie latérale (1) du caisson d'arbre d'enroulement, qui comprend un logement (5) destiné à fixer une barrette de liaison (3) qui, dans sa position de liaison, fait saillie vers le bas au-delà de la partie latérale (1), et
ladite barrette de liaison (3) qui, dans la position de liaison, est montée, côté supérieur, sur le logement (5) de la partie latérale (1) et, côté inférieur, sur un montant vertical (2) du cadre, dans lequel ladite barrette de liaison (3) présente un corps qui est réalisé à partir d'une bande plate, est dans l'ensemble étendu longitudinalement ou étendu longitudinalement dans la même direction de part et
d'autre d'un coude et qui comprend une portion d'extrémité inférieure laquelle suit le tracé dudit montant vertical (2) dans la position de liaison, car elle est montée sur celui-ci,
**caractérisé par le fait que**
ledit ensemble de fixation comprend en outre un adaptateur de clipsage (7) sur ladite portion d'extrémité inférieure de la barrette de liaison (3), qui est pourvu d'un nombre d'éléments de clipsage (8) au moyen desquels il est relié par clipsage, dans la position de liaison, à des contre-éléments de clipsage du montant vertical (2),
dans lequel
ledit ensemble de fixation comprend une pluralité d'adaptateurs de clipsage différents ayant des éléments de clipsage différant, de sorte que l'ensemble de fixation est compatible avec des contre-éléments de clipsage de cadres différents.

2. Ensemble de fixation selon la revendication 1, **caractérisé par le fait que** l'adaptateur de clipsage (7) est un adaptateur de clipsage (7) qui est apte à être clipsé ou enfilé sur la portion d'extrémité inférieure de la barrette de liaison (3) et qui, après l'avoir clipsé ou enfilé sur la barrette de liaison (3), peut être relié par clipsage aux contre-éléments de clipsage du montant vertical (2).

3. Ensemble de fixation selon la revendication 1 ou 2, **caractérisé par le fait que** l'adaptateur de clipsage (7) est constitué par un profilé en matière plastique et que la barrette de liaison est formée à partir d'une bande plate de métal.

4. Ensemble de fixation selon la revendication 1, 2 ou 3, **caractérisé par le fait qu'**un nombre de perçages (6) est prévu dans la portion d'extrémité inférieure de la barrette de liaison (3), sur lesquels la barrette de liaison (3) peut être vissée avec le montant vertical (2).

5. Ensemble de fixation selon l'une quelconque des revendications précédentes, **caractérisé par le fait que** la barrette de liaison (3) et la partie latérale (1) sont conçues en tant que composants séparés aptes à assemblés par emboîtement.

6. Ensemble de fixation selon l'une quelconque des revendications précédentes, **caractérisé par le fait que** le logement (5) est constitué par une pluralité d'orifices d'introduction qui s'étendent horizontalement les uns à côté des autres dans une paroi extérieure de la partie latérale (1) ou traversent la paroi extérieure de la partie latérale (1) et auxquels est associée une pluralité de dents d'introduction à l'extrémité supérieure de la barrette de liaison (3) qui sont disposées les unes à côté des autres dans la direction transversale de la barrette de liaison (3).

7. Ensemble de fixation selon l'une quelconque des revendications précédentes, **caractérisé par le fait que** la barrette de liaison (3) présente une portion d'articulation (4) qui est contiguë côté supérieur à son corps et qui forme, conjointement avec le logement (5), une charnière sur laquelle la barrette de liaison (3) peut pivoter dans la position de liaison, dans lequel, dans une position d'introduction inclinée par rapport à la verticale, la barrette de liaison (3) peut être introduite par sa portion d'articulation (4) dans le logement (5) jusque dans une position charnière et peut pivoter ensuite depuis sa position charnière dans sa position de liaison.

8. Ensemble de fixation selon la revendication 7, **caractérisé par le fait que** le logement (5) est constitué par un nombre d'orifices d'introduction qui s'étendent horizontalement les uns à côté des autres dans une paroi extérieure de la partie latérale (1) ou traversent la paroi extérieure de la partie latérale (1) et qui s'étendent dans l'ensemble le long d'un axe de charnière, ladite portion d'articulation en tant que prolongement du corps à l'extrémité supérieure de la barrette de liaison (3) s'étendant avec sa largeur dans la direction transversale de la barrette de liaison (3), qui est alignée avec la direction de l'axe de charnière dans la position charnière, dans lequel, avantageusement, un dispositif de limitation de profondeur d'introduction est prévu qui empêche que la barrette de liaison (3) ne soit introduite dans le logement (5) que jusque dans sa position charnière.

9. Ensemble de fixation selon la revendication 7 ou 8, **caractérisé par le fait que** la portion d'articulation (4) présente une allure qui est courbée, de préférence courbée en arc, à partir du corps de la barrette de liaison (6) vers son extrémité libre autour de l'axe de charnière, dans lequel la portion d'articulation s'étend en alignement dans la direction de l'axe de charnière, et dans lequel, de préférence, également la paroi limitant côté supérieur chaque orifice d'introduction présente une allure courbée, de préférence courbée en demi-cercle, autour de l'axe de charnière.

10. Dispositif d'ombrage d'ouverture de bâtiment, en particulier volet roulant, comprenant un caisson d'arbre d'enroulement apte à être posé sur un cadre de fenêtre ou de porte et supportant en rotation un arbre d'enroulement, **caractérisé par le fait qu'**un ensemble de fixation selon l'une quelconque des revendications précédentes est prévu sur les deux faces frontales du caisson d'arbre d'enroulement.
